# EUROPÄISCHE PATENTANMELDUNG

(11) **EP 1 533 109 A2**
(43) Veröffentlichungstag der Anmeldung: **25.05.2005**
(21) Anmeldenummer: 04026434.3
(22) Anmeldetag: 08.11.2004
(51) Int. Cl.: B30B 15/00, B28B 17/00, B28B 3/00

(54) **Pressstempel zum Herstellen keramischer Fliesenrohlinge und Presse mit diesem Pressstempel**

(30) Priorität: 12.11.2003 DE 10352755; 20.01.2004 DE 102004002733
(71) Anmelder: Engmann, Tom, 52074 Aachen (DE)
(72) Erfinder: Engmann, Tom, 52074 Aachen (DE)
(74) Vertreter: Biermann, Wilhelm, Dr.-Ing.

(57) **Zusammenfassung**

Ein Pressstempel zum Herstellen keramischer Fliesenrohlinge umfaßt eine Stempelträgerplatte (2), eine auf der Stempelträgerplatte (2) angeordnete Stempelgrundplatte (3) und eine Stempeldeckplatte (4). Die einander gegenüber liegenden Oberflächen der Stempelgrundplatte (3) und der Stempeldeckplatte (4) sind eben. Zwischen diesen ebenen Oberflächen sind Drucksensoren (6) mit planparallelen Oberflächen und einem bei Druckeinwirkung seine elektrischen Eigenschaften ändernden Messfühlersystem angeordnet. Die Dicke der Stempeldeckplatte (4) wird in Abhängigkeit von dem spezifischen Pressdruck und der Empfindlichkeit der Drucksensoren (6) gewählt. Die Drucksensoren (6) messen die durch die Stempeldeckplatte (4) auf die Stempelgrundplatte (3) übertragenen Druck-Reaktionskräfte. Die von den Drucksensoren gelieferten elektrischen Signale dienen für die Steuerung des Produktionsprozesses.

## Beschreibung

Die Erfindung betrifft einen Pressstempel zum Herstellen keramischer Fliesenrohlinge aus verdichtetem pulverförmigen Granulat in einer Pressform, mit einer Stempelgrundplatte, einer Stempeldeckplatte und Drucksensoren zum Messen der durch die Stempeldeckplatte in benachbarten Zonen auf die Stempelgrundplatte übertragenen Druck-Reaktionskräfte.

Ein Pressstempel dieser Art ist aus der EP 0893217 A1 bekannt. Bei diesem bekannten Pressstempel handelt es sich um einen isostatischen Pressstempel, bei dem die Stempeldeckplatte aus einem gummielastischen Polymer besteht und zwischen der Stempeldeckplatte und der Stempelgrundplatte ein Ölkissen zwischengeschaltet ist. Der die Ölfüllung enthaltende Raum in der Stempelgrundplatte ist durch senkrecht zur Plattenoberfläche verlaufende Stege in mehrere Kammern unterteilt. Jeder Kammer sind ein Drucksensor und ein Ventil zugeordnet. Bei geöffneten Ventilen ist der Öldruck in allen Kammern gleich, und der Pressstempel hat die Funktion eines isostatischen Pressstempels. Bei geschlossenen Ventilen können die Druck-Reaktionskräfte, die auf die den einzelnen Kammern zugeordneten Zonen der Stempeldeckplatte einwirken, durch die Drucksensoren bestimmt werden. Die Signale der Drucksensoren dienen zur Messung der Dichteverteilung des Granulats am Ende des Pressvorgangs und können zur Korrektur des Füllvorgangs verwendet werden.

Dieser bekannte Pressstempel macht sich zum Messen der Dichteverteilung in dem Fliesenrohling die Tatsache zunutze, dass bei ungleichmäßiger Verteilung des pulverförmigen Granulats in der Preßform am Ende des Preßvorgangs die Stellen mit höherer Verdichtung entsprechend höhere Reaktionskräfte an der Oberfläche der Stempeldeckplatte hervorrufen, während Stellen geringerer Verdichtung des Materials niedrigere Reaktionskräfte an der Oberfläche der Stempeldeckplatte bedingen. Die Messung dieser Reaktionskräfte in den verschiedenen Zonen der Stempeldeckplatte erlaubt also unmittelbar Rückschlüsse auf die Verteilung des Gemenges in der Preßform.

Bei der Herstellung von keramischen Fliesen ist die Verteilung der Dichte des Fliesenrohlings nach dem Pressen von großer Bedeutung. Insbesondere beim Brennen der gepreßten Rohlinge ist sie ein entscheidendes Kriterium für die Qualität des entstehenden Produktes. Bei ungleichmäßiger Verteilung der Dichte entstehen nämlich unterschiedliche Schwindungen. An den Stellen mit hoher Dichte entsteht beim Brennen geringe Schwindung, während an den Stellen mit geringer Dichte das Material stärker schwindet. Eine ungleichmäßige Dichteverteilung in den Fliesenrohlingen führt daher zu Oberflächendeformationen. In modernen Fertigungsprozessen wird deshalb die Dichteverteilung in den Fliesenrohlingen, das heißt nach dem Pressen, systematisch kontrolliert.

Die Kontrolle der Dichteverteilung mit Hilfe des Pressstempels selbst hat den Vorteil, dass sie fortlaufend, das heißt an jedem Fliesenrohling, erfolgen kann. Sie erfordert keinen zusätzlichen Arbeits- und Zeitaufwand, da sie in den Pressvorgang integriert ist. Da die Messungen an jedem einzelnen Fliesenrohling vorgenommen werden, kann sofort in den Produktionsprozess eingegriffen werden, wenn bei einem Fliesenrohling eine fehlerhafte Dichteverteilung festgestellt wird.

Der bekannte isostatische Pressstempel, der eine solche fortlaufende Kontrolle erlaubt, ist jedoch kompliziert in seinem Aufbau und stellt seine Rentabilität durch hohe Anschaffungskosten und hohe Wartungskosten in Frage. In der Praxis erfolgt deshalb die Messung der Dichteverteilung in den Fliesenrohlingen nach wie vor in der Weise, dass während der Produktion in regelmäßigen Zeitabständen ein Fliesenrohling in eine Anzahl von Proben zerteilt wird, von denen die Dichte auf konventionelle Weise durch Messung des Gewichts und des Volumens der Proben, und daraus die Dichteverteilung in den Fliesenrohlingen bestimmt wird.

Dieses konventionelle Verfahren zur Bestimmung der Dichteverteilung in Fliesenrohlingen ist aufwendig, denn es bedeutet einen hohen Zeiteinsatz des Personals. Außerdem kann mit diesem Verfahren die Produktion nicht fortlaufend überprüft werden, sondern nur in mehr oder weniger großen Zeitabständen.

Der Erfindung liegt die Aufgabe zugrunde, einen Pressstempel mit den eingangs genannten Merkmalen zu entwickeln, der einfacher in seinem Aufbau und robuster im praktischen Betrieb ist.

Erfindungsgemäß wird diese Aufgabe dadurch gelöst, dass die Drucksensoren unmittelbar zwischen der Stempelgrundplatte und der Stempeldeckplatte angeordnet sind, dass sie aus flächigen Meßfühlern bestehen, die bei Druckeinwirkung ihre elektrischen Eigenschaften ändern, und dass die Dicke der Stempeldeckplatte in Abhängigkeit von dem spezifischen Preßdruck und der Empfindlichkeit der Drucksensoren gewählt wird.

Die Messfühler können zum Beispiel Drucksensoren aus Materialien sein, die bei Druckeinwirkung ihren elektrischen Widerstand ändern. Die Meßfühler können aber auch aus einem piezoelektrischen Material bestehen, das heißt aus einem Material, in dem bei Druckeinwirkung ein Stromfluß entsteht. Bei diesen piezoelektrischen Materialien kann es sich sowohl um anorganische kristalline Stoffe als auch um bestimmte Polymere handeln, deren Moleküle beim Erstarren durch Anlegen eines starken elektrischen Feldes ausgerichtet werden.

Das Drucksensorsystem kann beispielsweise so ausgestaltet sein, dass zwischen der Stempelgrundplatte und der Stempeldeckplatte mehrere voneinander unabhängige und nach einem vorgegebenen Verteilungsmuster angeordnete Drucksensoren vorgesehen sind. In diesem Fall kommen also kleinflächige einzelne Drucksensoren zur Anwendung, die entweder lückenlos oder in mehr oder weniger großen Abständen voneinander angeordnet sind.

Bei dem Drucksensorsystem kann es sich jedoch auch um einen zwischen der Stempelgrundplatte und der Stempeldeckplatte angeordneten großflächigen Drucksensor handeln, dessen Oberfläche durch geeignet Strukturierung in eine Anzahl von Einzelsensoren aufgeteilt ist.

Beispielsweise kann das Drucksensorsystem aus einer großflächigen Schicht aus einem Material bestehen, das bei Druckeinwirkung seinen elektrischen Widerstand ändert, und dass die Schicht auf jeder Seite mit einer Schar streifenförmiger Elektroden in Kontakt steht, wobei die Elektrodenschar auf der einen Seite der Schicht die Elektrodenschar auf der anderen Seite der Schicht unter einem Winkel kreuzt, wobei der elektrische Widerstand der Schicht jeweils an den Kreuzungsstellen der Elektroden zur Bestimmung der Druck-Reaktionskräfte dient. Für die erfindungsgemäße Anwendung geeignete plattenförmige Drucksensorsysteme sind als solche bekannt und im Handel erhältlich.

Der erfindungsgemäße Pressstempel hat einen verhältnismäßig einfachen Aufbau, so dass er in der Herstellung weniger aufwendig und im Betrieb weniger störanfällig ist als der bekannte isostatische Pressstempel.

In Weiterbildung der Erfindung ist das Drucksensorsystem in einem plattenförmigen, mit den nötigen Anschlusselementen versehenen Bauelement angeordnet, das als solches zwischen die Stempelgrundplatte und die Stempeldeckplatte zwischengeschaltet ist. Dieses Bauelement kann zweckmäßigerweise als eigenes Bauteil auswechselbar mit der Stempelgrundplatte und der Stempeldeckplatte verschraubt werden.

Die notwendige elastische Verformbarkeit der Stempeldeckplatte ist von der Genauigkeit der von den Drucksensoren erhaltenen Informationen abhängig. Wenn die Stempeldeckplatte aus gehärtetem Stahl besteht, kann ihre Dicke je nach ihrer Größe und in Abhängigkeit von dem angewendeten Pressdruck etwa 10 bis 20 mm betragen. Unter diesen Bedingungen verformt sich die Stempeldeckplatte bei den angewendeten hohen Pressdrücken von 250 bis 600 bar geringfügig, wenn in dem Fliesenrohling Dichteunterschiede bestehen. Diese geringfügigen Durchbiegungen der Stempeldeckplatte in der Größenordnung von wenigen Hundertsteln Millimetern reichen aus, um von den Drucksensoren Signale zu erhalten, die verhältnismäßig genau den Druckunterschieden entsprechen.

Die von dem Drucksensorsystem gelieferten Signale können als solche für die Steuerung des Produktionsprozesses verwendet werden. Beispielsweise können diese Signale dazu dienen, die Füllvorrichtung für die Pressformen so zu steuern, dass bei der nächsten Füllung der Pressformen ein über die ganze Fläche der Pressform gleichmäßiger Füllstand erreicht wird. Eine derartige automatisch arbeitende Füllvorrichtung ist z. B. in den Europäischen Patentschriften 0392593 B1 und 0893217 A1 beschrieben. Die Signale können auch dazu verwendet werden, bei einer Presse, bei der an einer Stempelträgerplatte mehrere isostatische Pressstempel angeordnet sind, die Menge der inkompressiblen Flüssigkeit in den isostatischen Pressstempeln zu regeln, um so den Pressdruck in den einzelnen Pressformen zu korrigieren. Für diesen Zweck geeignete isostatische Pressstempel sind zum Beispiel in der Europäischen Patentanmeldung 04021860 beschrieben.

Die Signale des Drucksensorsystems können aber auch unmittelbar in Dichtewerte umgerechnet werden. Zu diesem Zweck wird in bestimmten Zeitabständen eine reale Messung der Dichteverteilung mit Hilfe eines bekannten Verfahrens vorgenommen, insbesondere eines Verfahrens unter Zerstörung des Fliesenrohlings, und die so bestimmten realen Dichtewerte werden den zuvor an diesem Fliesenrohling von dem Drucksensorsystem gelieferten Signalen und damit den in der Presse gemessenen Druck-Reaktionskräften zugeordnet.

Nachfolgend wird die Erfindung anhand der Zeichnungen näher beschrieben.

Von den Zeichnungen zeigt jeweils in einer Prinzipdarstellung und in einem senkrechten Schnitt
- Fig. 1: einen erfindungsgemäßen Pressstempel mit mehreren voneinander unabhängigen Drucksensoren, und
- Fig. 2: einen erfindungsgemäßen Pressstempel mit einem großflächigen Drucksensorsystem.

Eine Presse für die Herstellung von Fliesenrohlingen umfaßt einen oder mehrere obere Pressstempel 1, die an einer Stempelträgerplatte 2 beispielsweise mit Hilfe eines Magnetsystems befestigt sind. Die Stempelträgerplatte 2 ist ihrerseits an einer nicht dargestellten Traverse befestigt, auf die die Druckzylinder einwirken. Die oberen Pressstempel wirken mit nicht dargestellten unteren Pressstempeln zusammen, die über entsprechende Tragkörper auf dem Pressentisch ruhen oder auf einem beweglichen Ausstoßmechanismus montiert sind, der das Heben und Senken der unteren Pressstempel ermöglicht. Das erfindungsgemäße Pressstempelsystem kann wahlweise in die oberen oder in die unteren Pressstempel integriert werden.

Jeder Pressstempel 1 umfaßt eine Stempelgrundplatte 3 und eine an der Stempelgrundplatte 3 befestigte Stempeldeckplatte 4, die beispielsweise aus gehärtetem Stahl besteht. Bei einer Seitenlänge der Stempeldeckplatte 4 von beispielsweise 30 cm beträgt die Dicke der Stempeldeckplatte 4 etwa 12 mm.

Bei dem in Fig. 1 dargestellten Ausführungsbeispiel sind zwischen der Stempelgrundplatte 3 und der Stempeldeckplatte 4 gleichmäßig über die Fläche verteilt Drucksensoren 6 angeordnet. Als Drucksensoren können beispielsweise im Handel erhältliche individuelle Drucksensoren vom Typ PST der Firma Steadlands verwendet werden, die mit zunehmendem Druck ihren elektrischen Widerstand verändern. Die von den Drucksensoren 6 gelieferten elektrischen Signale werden an eine nicht dargestellte Steuereinheit weitergeleitet. In der Steuereinheit werden die Signale weiter verarbeitet und dienen einerseits zur Anzeige der Dichteverteilung und zur Kontrolle der Presse durch Schwellenparameter, die eingehalten werden müssen.

Fig. 2 zeigt eine Ausführungsform mit einem großflächigen Drucksensor, der sich im wesentlichen über den gesamten Querschnitt des Pressstempels erstreckt. Dieses Drucksensorsystem umfaßt eine durchgehende Schicht 16 aus einem Material, das bei Druckeinwirkung seinen Widerstand ändert. Die Schicht 16 steht auf der einen Seite in Kontakt mit einer Schar von parallel zueinander angeordneten streifenförmigen Elektroden 17, und auf der anderen Seite ebenfalls mit einer Schar parallel zueinander angeordneter Elektroden 18, die im rechten Winkel zu den Elektroden 17 verlaufen. An jedem Kreuzungspunkt zweier Elektroden läßt sich an den entsprechenden Elektroden ein Signal ablesen, das der an dieser Stelle auf die Schicht 16 einwirkenden Druckkraft entspricht. Drucksensorsysteme dieser Art sind ebenfalls als solche bekannt und beispielsweise als "I-Scan System" der Firma Tekscan im Handel erhältlich.

Geeignete Drucksensoren, die den physikalischen Effekt der Piezoelektrizität ausnutzen, sind ebenfalls im Handel erhältlich, beispielsweise die piezoelektrischen Foliensensoren der Firma Mirow Systemtechnik GmbH. Diese piezoelektrischen Foliensensoren bestehen aus einer mit Metall bedampften Kunststoffschicht, deren Moleküle beim Erstarren durch Anlegen eines starken elektrischen Feldes ausgerichtet werden. Wenn Druck auf die Folie ausgeübt wird, verschieben sich die elektrischen Ladungen, so dass ein Stromfluß entsteht. Durch geeignete Stukturierung der Oberfläche lassen sich beliebig viele Einzelsensoren unterbringen. Mit Hilfe einer speziell entwickelten Elektronik werden die geringen Ladungsverschiebungen entsprechend verstärkt und liefern so die gewünschten elektrischen Signale.

Es ist möglich, das Drucksensorsystem mit dünnen Deckplatten zu einem eigenen Bauteil zusammenzufassen, das als Zwischenelement auf der Stempelgrundplatte befestigt wird. Die Stempeldeckplatte wird dann mit diesem Zwischenelement und der Stempelgrundplatte verschraubt.

## Patentansprüche

1. Pressstempel zum Herstellen keramischer Fliesenrohlinge aus verdichtetem pulverförmigen Granulat in einer Pressform, mit einer Stempelgrundplatte (3), einer Stempeldeckplatte (4) und Drucksensoren zum Messen der durch die Stempeldeckplatte (4) in benachbarten Zonen auf die Stempelgrundplatte (3) übertragenen Druck-Reaktionskräfte, **dadurch gekennzeichnet, dass** die Drucksensoren (6;16) unmittelbar zwischen der Stempelgrundplatte (3) und der Stempeldeckplatte (4) angeordnet sind, dass sie aus flächigen Meßfühlern bestehen, die bei Druckeinwirkung ihre elektrischen Eigenschaften ändern, und dass die Dicke der Stempeldeckplatte (4) in Abhängigkeit von dem spezifischen Preßdruck und der Empfindlichkeit der Drucksensoren (6;16) gewählt wird.

2. Pressstempel nach Anspruch 1, **dadurch gekennzeichnet, dass** die Drucksensoren (6;16) aus bei Druckeinwirkung ihren elektrischen Widerstand ändernden Meßfühlern bestehen.

3. Pressstempel nach Anspruch 1, **dadurch gekennzeichnet, dass** die Drucksensoren (6;16) aus piezoelektrischen Meßfühlern bestehen.

4. Pressstempel nach Anspruch 3, **dadurch gekennzeichnet, dass** die piezoelektrischen Meßfühler piezoelektrische Kunststofffolien sind.

5. Preßstempel nach einem der Ansprüche 1 bis 4, **dadurch gekennzeichnet, dass** zwischen der Stempelgrundplatte (3) und der Stempeldeckplatte (4) mehrere voneinander unabhängige und nach einem vorgegebenen Verteilungsmuster angeordnete Drucksensoren (6) angeordnet sind.

6. Pressstempel nach einem der Ansprüche 1 bis 4, **dadurch gekennzeichnet, dass** zwischen der Stempelgrundplatte (3) und der Stempeldeckplatte (4) ein großflächiger Drucksensor (16) angeordnet ist, dessen Oberfläche durch geeignete Strukturierung in eine Anzahl von Einzelsensoren aufgeteilt ist.

7. Pressstempel nach einem der Ansprüche 1 bis 6, **dadurch gekennzeichnet, dass** zwischen der Stempelgrundplatte (3) und der Stempeldeckplatte (4) ein die Drucksensoren (6;16) enthaltendes Bauelement angeordnet ist.

8. Zwischenelement für einen Pressstempel nach Anspruch 7, **dadurch gekennzeichnet, dass** das die Drucksensoren (6;16) enthaltende Bauelement als eigenes Bauteil auswechselbar mit der Stempelgrundplatte (3) und der Stempeldeckplatte (4) verschraubbar ist.

9. Presse mit wenigstens einem Pressstempel nach einem der Ansprüche 1 bis 8 und mit einer Vorrichtung zur automatischen Korrektur eines Verfahrensparameters, **dadurch gekennzeichnet, dass** die Steuerschaltung der Vorrichtung zur automatischen Korrektur eines Verfahrensparameters von den Signalen der Drucksensoren (6;16) angesteuert wird.
